# NEUE EUROPÄISCHE PATENTSCHRIFT

(11) **EP 3 164 313 B2**
(45) Veröffentlichungstag und Bekanntmachung des Hinweises auf die Entscheidung über den Einspruch: **15.10.2025**
(45) Hinweis auf die Patenterteilung: 15.01.2020
(21) Anmeldenummer: 15756900.5
(22) Anmeldetag: 28.08.2015
(51) Int. Cl.: B61D 1/00, B61F 3/12

(54) **SCHIENENFAHRZEUG IN GLIEDERZUGAUSFÜHRUNG**
ARTICULATED TRAIN-TYPE RAIL VEHICLE
VÉHICULE FERROVIAIRE RÉALISÉ SOUS LA FORME D'UNE RAME ARTICULÉE

(30) Priorität: 01.09.2014 DE 102014217430
(43) Veröffentlichungstag der Anmeldung: 10.05.2017
(73) Patentinhaber: Siemens Mobility GmbH, 80997 München (DE); Siemens Mobility Austria GmbH, 1210 Wien (AT)
(72) Erfinder: BILSTEIN-HEMMER, Bernd, 40670 Meerbusch (DE); GLINKA, Martin, 91080 Uttenreuth (DE); GOERNER, Michael, 91054 Buckenhof (DE); GOTTWALD, Marc, 47809 Krefeld (DE); KAMMLER, Michael, 47906 Kempen (DE); KÜTER, Christian, A-8046 Stattegg (AT); PAFFRATH, Klaus, 47906 Kempen (DE); TEICHMANN, Martin, 8045 Graz (AT)
(74) Vertreter: Siemens Patent Attorneys
(86) Internationale Anmeldenummer: PCT/EP2015/069713
(87) Internationale Veröffentlichungsnummer: WO 2016/034502

(56) Entgegenhaltungen:
- DE-A1- 102012 002 611
- DE-A1- 102013 002 096
- MARIANESCHI M ET AL: "The new IC-4 DMU for Danish State Railways technology and experience from the approval process", 1 June 2010, ZEVRAIL - GLASERS ANNALEN, GEORG SIEMENS VERLAG, BERLIN, DE, PAGE(S) 70 - 81, ISSN: 1618-8330, XP001555216
- TOSHIO NUMANO: "DEVELOPMENT OF HIGH-SPEED TRAINS FOR SHINKANSEN IN JAPAN", RAIL INTERNATIONAL, INTERNATIONAL RAILWAY CONGRESS ASSOCIATION. BRUXELLES, BE, vol. 25, no. 4, 1 April 1994 (1994-04-01), pages 19 - 27, XP000439104, ISSN: 0020-8442
- MULLER R: "DER FUNFTAUSENDSTE DOPPELSTOCKWAGEN AUS GORLITZ", ZEITSCHRIFT FUR EISENBAHNWESEN UND VERKEHRSTECHNIK. DIE EISENBAHNTECHNIK + GLASERS ANNALEN, GEORG SIEMENS VERLAGSBUCHHANDLUNG. BERLIN, DE, vol. 119, no. 6, 1 June 1995 (1995-06-01), pages 203 - 209, XP000514170, ISSN: 0941-0589
- KOPP M ET AL: "PLATTFORM DESIRO ML FUER HOHE FAHR-ZEUGFLEXIBILITAET IM REGIONALVERKEHR", ELEKTRISCHE BAHNEN, OLDENBOURG INDUSTRIEVERLAG, MUNCHEN, DE, vol. 105, no. 10, 1 October 2007 (2007-10-01), pages 503 - 512, XP001508232, ISSN: 0013-5437
- HONDIUS H: "DB DOMINATES RAILCAR DEVELOPMENT", RAILWAY GAZETTE INTERNATIONAL, REED BUSINESS INFORMATION, LONDON, GB, vol. 153, no. 12, 1 December 1997 (1997-12-01), pages 869,871 - 873, XP000731560, ISSN: 0373-5346
- "INTEGRAL TILT TRAINS TO LINK EASTERN CAPITALS", RAILWAY GAZETTE INTERNATIONAL, REED BUSINESS INFORMATION, LONDON, GB, vol. 152, no. 5, 1 May 1996 (1996-05-01), pages 261/262, XP000584293, ISSN: 0373-5346
- STANGL P E: "HIGH-SPEED RAIL COMES TO THE NORTHEAST CORRIDOR", RAILWAY GAZETTE INTERNATIONAL, REED BUSINESS INFORMATION, LONDON, GB, vol. 152, no. 11, 1 November 1996 (1996-11-01), pages 726 - 728, XP000629548, ISSN: 0373-5346

## Beschreibung

Die Erfindung bezieht sich auf ein Schienenfahrzeug zur Personenbeförderung, das als Triebzug in Gliederzugausführung ausgebildet ist und wenigstens zwei Wagenkästen aufweist, wobei benachbarte Wagenkästen auf einem gemeinsamen Mitten-Fahrwerk und End-Wagenkästen zusätzlich auf einem End-Fahrwerken abgestützt sind, wobei sämtliche Fahrwerke zu einem benachbarten Fahrwerk einen Drehgestellmitten-Abstand von 19 bis 21 m aufweisen und die End-Wagenkästen eine Länge im Bereich von 26 bis 28 m aufweisen.

Ein solches Schienenfahrzeug ist aus dem Fachartikel: "The new IC-4 DMU for Danish State Railways Technology and experience from the approval process", 1. Juni 2010, ZEVrail-GLASERS Annalen, Georg-Siemens-Verlag, Berlin, DE, Seiten 70 - 81, XP001555216 von Marianeschi et al. bekannt, bei diesem Schienenfahrzeug handelt es sich um eines für den Hochgeschwindigkeitsverkehr, ausgestattet mit einem Dieselantrieb (DMU). Dieses Fahrzeug liegt typischerweise als Vierteiler vor.

Solche Schienenfahrzeuge werden häufig als Regionalfahrzeuge eingesetzt, wobei die Abstützung benachbarter Wagenkästen auf gemeinsamen Mitten-Fahrwerken die Einsparung von Fahrwerken im Vergleich zu einem Schienenfahrzeug bedeutet, bei dem jeder Wagenkasten an seinen Enden jeweils ein Fahrwerk hat. Ein "Standardgliederzug" hat typischerweise einen Drehgestellmitten-Abstand von 16 m. Benachbarte Wagenkästen teilen sich ein Mitten-Fahrwerk und die beiden Wagenkästen an den Schienenfahrzeug-Enden stützen sich zusätzlich auf eigene Fahrwerke ab, die als End-Fahrwerke bezeichnet werden können. Beispielsweise bei einem 70 m-Fahrzeug besteht der Standardgliederzug aus vier Wagenkästen, wobei die beiden End-Wagenkästen circa 19 m und die beiden Mitten-Wagenkästen circa 16 m lang sind. Ein solches Schienenfahrzeug hat insgesamt 5 Fahrwerke.

Allgemeine Anforderung für ein solches Schienenfahrzeug ist es, eine Kombination aus einer Minimierung der Anzahl aller Komponenten des Schienenfahrzeugs und eine gleichzeitige Absenkung von Anschaffungs-, Energie- und/oder Instandhaltungs-Kosten zu ermöglichen.

Ausgehend hiervon liegt der Erfindung die Aufgabe zugrunde, das eingangs genannte Schienenfahrzeug derart weiterzuentwickeln, dass unter ungefährer Beibehaltung einer Personenbeförderungskapazität und Fahrzeuglänge die Anzahl aller Komponenten, insbesondere der eingesetzten Wagenkästen und Fahrwerke, vermindert wird.

Diese Aufgabe wird bei dem eingangs genannten Schienenfahrzeug gelöst durch die kennzeichnenden Merkmale des Anspruchs 1.

Danach ist vorgesehen, dass sämtliche Fahrwerke derart mit innengelagerten Drehgestellrahmen ausgestattet sind, dass in Querrichtung des Fahrwerks Räder des Fahrwerks weiter außen als Längsträger eines Rahmens des Fahrwerks liegen und der Triebzug als Regionalzug ausgebildet ist, sich Überhänge der End-Wagenkästen von einer Mitte der End-Fahrwerke aus zum zugeordneten Schienenfahrzeugende über eine Länge von mindestens 5 m erstrecken, und Schwerkomponenten in Form von Transformatoren und/oder Batterien des Schienenfahrzeugs wenigstens teilweise im Bereich der Überhänge der End-Wagenkästen angeordnet sind..

Im einfachsten Fall kann das Schienenfahrzeug somit aus zwei End-Wagenkästen aufgebaut sein, die sich auf einem gemeinsamen Mitten-Fahrwerk abstützen. Bevorzugt ist das Gewicht eines oder der Mitten-Wagenkästen einschließlich ihrer Zuladung und Komponenten so bemessen, dass auch zwei unmittelbar aneinander angrenzende Mitten-Wagenkästen, die sich ein Mitten-Fahrwerk teilen, eine maximal zulässige Achslast nicht überschreiten. In diesem Fall kann das Schienenfahrzeug beliebig um weitere Mitten-Wagenkästen erweitert werden.

Im Vergleich zum Stand der Technik ist es somit möglich, beispielsweise ein 70 m-Schienenfahrzeug aus nur drei Wagenkästen aufzubauen. Grund dafür ist, dass die vorgesehenen Wagenkästen deutlich länger ausgebildet sind als die im Stand der Technik bekannten. Längere Schienenfahrzeuge können durch Hinzufügen wenigstens eines weiteren Mitten-Wagenkastens und wenigstens eines weiteren Mitten-Fahrwerks realisiert werden.

Sämtliche Fahrwerke sind derart mit innengelagerten Drehgestellrahmen ausgestattet, dass in Querrichtung des Fahrwerks Räder des Fahrwerks weiter außen als Längsträger eines Rahmens des Fahrwerks liegen. Dies bewirkt, dass ein Gesamtgewicht des Schienenfahrzeugs durch den Einsatz innengelagerter Drehgestellrahmen deutlich vermindert wird, so dass zulässige maximale Achslasten von z. B. 20 t nicht überschritten werden.

In dieser Weise wird erreicht, dass die Anzahl von Komponenten, wie Klimaanlagen, Wagenübergängen, Gelenken oder Kupplungen geringer gehalten werden kann als bei einem bekannten Schienenfahrzeug, wie es oben erläutert ist.

DieÜberhänge der End-Wagenkästenerstrecken sich von einer Mitte der End-Fahrwerke aus zum zugeordneten Schienenfahrzeugende über eine Länge von mindestens 5 m. Bevorzugt können die Überhänge eine Länge von mindestens 5,5 m, besonders bevorzugt von 6 m aufweisen. Derart lange Überhänge der End-Wagenkästen haben zur Folge, dass die End-Fahrwerke zugunsten der Mitten-Fahrwerke stärker belastet werden. Dies gestattet es wiederum, die Mitten-Fahrwerke mit geringerem Gewicht vorzusehen.

Schwere Fahrzeugkomponenten, wie Transformatoren, und/oder Batterien, Komponenten der Traktionstechnik, der Bremse bzw. der Druckluft, des Schienenfahrzeugs sind wenigstens teilweise im Bereich der Überhänge der End-Wagenkästen angeordnet. Auch dies führt dazu, dass die Mitten-Fahrwerke gewichtsmäßig entlastet werden.

Bevorzugt können die Mitten-Fahrwerke mehr als zwei Achsen aufweisen. Dies hat zur Folge, dass sich die von einem Mitten-Fahrwerk abgestützten Wagenkästen auf wenigstens drei Achsen verteilen.

Der Raddurchmesser der Mitten-Fahrwerke in einer Ausgestaltung mit mehr als zwei, insbesondere drei, Achsen kann kleiner als der Raddurchmesser der End-Fahrwerke sein. Dies gestattet es, einen stufenfreien Durchgang durch das Schienenfahrzeug insgesamt realisieren zu können.

Ausführungsbeispiele der Erfindung werden nachfolgend unter Bezugnahme auf die Zeichnungen noch näher erläutert, wobei funktionsgleiche Komponenten mit denselben Bezugsziffern bezeichnet sind. Es zeigen:
Figur 1
   eine schematische Seitenansicht eines Triebzuges in Gliederzugausführung nach einer ersten Ausführungsform,
Figur 2
   eine schematische Seitenansicht eines Triebzuges in Gliederzugausführung nach einer zweiten Ausführungsform,
Figur 3
   eine schematische Seitenansicht eines Triebzugs in Gliederzugausführung nach einer dritten Ausführungsform und
Figur 4
   eine schematische Seitenansicht eines Triebzugs in Gliederzugausführung nach einer vierten Ausführungsform.

In Figur 1 ist ein dreiteiliger Triebzug veranschaulicht, der zur Realisierung eines Regionalzuges mit einer Länge von circa 70 m geeignet ist. Der Triebzug ist aus zwei End-Wagenkästen 1 und einem dazwischen angeordneten Mitten-Wagenkasten 2 aufgebaut. Der Triebzug zeigt insgesamt vier Drehgestelle 3, 4, wobei die End-Wagenkästen 1 auf einem End-Fahrwerk 3 und einem Mitten-Fahrwerk 4 abgestützt sind. Die End-Fahrwerke 3 der End-Wagenkästen 1 zeigen im Vergleich zum Stand der Technik verlängerte Überhänge 5. Die Überhänge 5 haben, gerechnet von einer Drehgestell-Mitte der End-Fahrwerke 3 eine Länge im Bereich von mindestens 5 m, bevorzugt mindestens 5,5 m, besonders bevorzugt mindestens 6 m.

Der Mitten-Wagenkasten 2 ruht auf den Mitten-Fahrwerken 4, die als Jakobsdrehgestelle mit außenliegendem Fahrwerkrahmen ausgestaltet sind. Die Mitten-Fahrwerke 2 stützen zudem die inneren Enden der End-Wagenkästen 1 ab. Dabei muss eine jeweilige Abstützung der Wagenkästen 1, 2 auf den Mitten-Fahrwerken 4 nicht notwendigerweise direkt sein. Es ist auch möglich, dass auftretende Vertikalkräfte an dem Ende eines der Wagenkästen zunächst auf den benachbarten Wagenkasten und von da aus auf das betreffende Mitten-Fahrwerk 4 übertragen werden. Ebenso muss ein vertikaler Drehpunkt zwischen benachbarten Wagenkästen weder physisch vorhanden noch genau in einer Fahrwerksmitte sein.

Drehgestellmitten-Abstände zwischen benachbarten Fahrwerken liegen sämtlich zwischen 19 und 20 m, während die beiden Endwagenkästen 1 zzgl. eines halben Wagenübergangs zum Mittelwagenkasten 2 eine Länge von 25 bis 26 m haben und der Mitten-Wagenkasten zzgl. einem Wagenübergang 19 bis 20 m lang ist. Dabei beträgt eine Länge der End-Wagenkästen 1 wenigstens 26 m.

Der Triebzug nach Figur 1 ist beispielhaft mit Dachkomponenten, hier einer Klimaanlage 6, und Unterflurkomponenten, hier einem Transformator 7, pro Wagenkasten 1, 2 des Schienenfahrzeugs dargestellt. Diese Komponenten sind Beispiele für Schwerkomponenten des Triebzugs, die wesentlich zu seinem Gesamtgewicht beitragen und in die Berechnung der zulässigen Achslast der Fahrwerke 3, 4 eingehen. Bei dem Ausführungsbeispiel nach Figur 1 befinden sich die Klimaanlagen 6 auf den Dächern der Wagenkästen 1, 2, während die Transformatoren 7 unterflur angeordnet sind. Sowohl die Klimaanlagen 6 als auch die Transformatoren 7 sind in der Mitte zwischen zwei benachbarten Fahrwerken 3, 4 angeordnet.

Figur 2 zeigt eine weitere Ausführungsform eines Triebzugs, der weitgehend der Ausbildung des Triebzugs von Figur 1 entspricht. Einzige Abweichung ist die Ausbildung der vorgesehenen Fahrwerke. Sowohl End-Fahrwerke 8 als auch Mitten-Fahrwerke 9 sind als Fahrwerke mit innengelagertem Drehgestellrahmen ausgelegt, was bedeutet, dass in Querrichtung des jeweiligen Fahrwerks 8,9 Räder des Fahrwerks weiter außen als Längsträger eines Rahmens des Fahrwerks liegen. Diese innen gelagerten Fahrwerksrahmen zeigen ein geringeres Gewicht als außen gelagerte Fahrwerksrahmen, wie sie beispielsweise bei dem Triebzug nach Figur 1 zum Einsatz kommen. Damit sinkt insgesamt das Gesamtgewicht des Triebzugs, so dass ein Aufbau eines Zuges von circa 70 m Länge aus drei Wagenkästen 1, 2 ermöglicht wird.

In Figur 3 ist eine weitere Ausführungsform eines Triebzugs in Gliederzugausführung dargestellt. Es ist ersichtlich, dass Schwerkomponenten, wie die Klimaanlagen 6, in unmittelbarer Nachbarschaft der End-Fahrwerke 3 angeordnet sind, wobei sich außerdem wenigstens eine Schwerkomponente, hier eine Batterie 10, alternativ z. B. Trafo, Batterie, im Bereich eines der Überhänge 5 befindet. Durch die Konzentration der Schwerkomponenten im Bereich der freien Enden des Triebzuges werden die Mitten-Fahrwerke 4 gewichtsmäßig entlastet.

Alternativ dazu ist es möglich, gemäß der Ausführungsform nach Figur 4 Mitten-Fahrwerke 11 mit mehr als zwei Achsen, hier dreiachsig, vorzusehen, wobei dann die Schwerkomponenten des Triebzuges nicht mehr im Bereich der End-Fahrwerke konzentriert sein müssen. Zudem gestatten es die mehr als zweiachsigen Mitten-Fahrwerke 11, sie mit kleinerem Raddurchmesser als derjenige der End-Fahrwerke 3 auszulegen. Dies ermöglicht es, stufenfreie Wagenübergänge zwischen den End-Wagenkästen 1 und dem Mitten-Wagenkasten 2 vorzusehen.

Bei Bedarf können zur Verminderung des Gesamtgewichts des Schienenfahrzeugs, insbesondere der Einhaltung der Achslast-Grenze weitere Maßnahmen getroffen sein. Beispielsweise kann eine Dreipunktauflage der Wagenkästen 1, 2 (nicht dargestellt) vorgesehen sein, so dass eine einzige Feder- und Dämpferausstattung ausreicht. Dies kann auch zu einer Kürzung eines Achsstandes der Mitten-Fahrwerke 4, 9 auf das Maß der End-Fahrwerke 3, 8 führen. Eine bogenabhängige Querspielbegrenzung für die Wagenkästen 1, 2 kann dazu beitragen, geeignete Breiten der Wagenkästen 1, 2 zu erzielen. Auch eine Bombierung der Wagenkästen 1, 2 trägt zu diesem Zweck bei. Auch eine Absenkung des Auslegungsreibwertes, d. h. der Quotient zwischen einer in einer Motorsteuerung des Schienenfahrzeugs eingestellten Anfahrzugkraft und der statischen Auflast des Schienenfahrzeugs auf Werte bis 0,19 ist hier förderlich.

## Patentansprüche

1. Schienenfahrzeug zur Personenbeförderung, das als Triebzug in Gliederzugausführung ausgebildet ist und wenigstens zwei Wagenkästen (1, 2) aufweist, wobei benachbarte Wagenkästen (1, 2) auf einem gemeinsamen Mitten-Fahrwerk (4, 9) und End-Wagenkästen (1) zusätzlich auf einem End-Fahrwerk (3, 8) abgestützt sind, wobei sämtliche Fahrwerke (3, 4, 8, 9) zu einem benachbarten Fahrwerk (3, 4, 8, 9) einen Drehgestellmitten-Abstand von 19 bis 21 m aufweisen und die End-Wagenkästen (1) eine Länge im Bereich von 26 bis 28 m aufweisen, **dadurch gekennzeichnet, dass** sämtliche Fahrwerke (3, 4, 8, 9) derart mit innengelagerten Drehgestellrahmen ausgestattet sind, dass in Querrichtung des Fahrwerks (3, 4, 8, 9) Räder des Fahrwerks (3, 4, 8, 9) weiter außen als Längsträger eines Rahmens des Fahrwerks (3, 4, 8, 9) liegen und der Triebzug als Regionalzug ausgebildet ist,
sich Überhänge (5) der End-Wagenkästen (1) von einer Mitte der End-Fahrwerke (3, 8) aus zum zugeordneten Schienenfahrzeugende über eine Länge von mindestens 5 m erstrecken, und
Schwerkomponenten in Form von Transformatoren (7) und/oder Batterien des Schienenfahrzeugs wenigstens teilweise im Bereich der Überhänge (5) der End-Wagenkästen (1) angeordnet sind.

2. Schienenfahrzeug nach Anspruch 1, **dadurch gekennzeichnet, dass** die Mitten-Fahrwerke (11) mehr als zwei Achsen aufweisen.

3. Schienenfahrzeug nach Anspruch 2, **dadurch gekennzeichnet, dass** Raddurchmesser der Mitten-Fahrwerke (11) kleiner als Raddurchmesser der End-Fahrwerke (3) sind.

## Claims

1. Rail vehicle for passenger transport, which is embodied as a multiple unit designed as an articulated train and has at least two car bodies (1, 2), wherein adjacent car bodies (1, 2) are supported on a common central chassis (4, 9) and end car bodies (1) are additionally supported on an end chassis (3, 8), wherein all the chassis (3, 4, 8, 9) have a bogie centre spacing of 19 to 21 m in relation to an adjacent chassis (3, 4, 8, 9) and the end car bodies (1) have a length in the range of 26 to 28 m, **characterised in that** all the chassis (3, 4, 8, 9) are equipped with internally mounted bogie frames in such a manner that, in the transverse direction of the chassis (3, 4, 8, 9), wheels of the chassis (3, 4, 8, 9) lie further outwards than longitudinal supports of a frame of the chassis (3, 4, 8, 9) and the multiple unit is embodied as a regional train,
overhangs (5) of the end car bodies (1) extend out from a centre of the end chassis (3, 8) to the assigned rail vehicle end over a length of at least 5 m, and
heavy components in the form of transformers (7) and/or batteries of the rail vehicle are arranged at least partially in the region of the overhangs (5) of the end car bodies (1).

2. Rail vehicle according to claim 1, **characterised in that** the centre chassis (11) have more than two axles.

3. Rail vehicle according to claim 2, **characterised in that** wheel diameters of the centre chassis (11) are smaller than wheel diameters of the end chassis (3).

## Revendications

1. Véhicule ferroviaire pour le service des voyageurs, qui est constitué sous la forme d'une rame automotrice articulée et qui a au moins deux caisses ( 1, 2 ), des caisses ( 1, 2 ) voisines étant appuyées sur un train de roulement ( 4, 9 ) médian commun et des caisses ( 1) d'extrémité supplémentairement sur un train de roulement ( 3, 8 ) d'extrémité, tous les trains de roulement ( 3, 4, 8, 9 ) ayant, par rapport à un train de roulement ( 3, 4, 8, 9 ) voisin, une distance médiane de boggie de 19 à 21 m et les caisses ( 1 ) d'extrémité ayant une longueur dans la plage de 26 à 28 m,
**caractérisé en ce que**
tous les trains de roulement ( 3, 4, 8, 9 ) sont équipés de châssis de train de roulement à montage intérieur, de manière à ce que, dans une direction transversale du train de roulement ( 3, 4, 8, 9 ), des roues du train de roulement ( 3, 4, 8, 9 ) se trouvent plus à l'extérieur que des longerons d'un châssis du train de roulement ( 3, 4, 8, 9 ) et la rame automotrice est constituée en train régional,
des porte-à-faux ( 5 ) des caisses ( 1 ) d'extrémité s'étendent d'un milieu des trains de roulement ( 3, 8 ) d'extrémité à l'extrémité associée du véhicule ferroviaire, sur une longueur d'au moins 5 m,
des éléments lourds, sous la forme de transformateurs ( 7 ), de circuits auxiliaires et/ou de batteries du véhicule ferroviaire sont disposés, au moins en partie, dans la région des porte-à-faux ( 5 ) des caisses ( 1 ) d'extrémité.

2. Véhicule ferroviaire suivant la revendication 1, **caractérisé en ce que** les trains de roulement ( 11 ) médians ont plus de deux essieux.

3. Véhicule ferroviaire suivant la revendication 2, **caractérisé en ce que** les diamètres de roue des trains de roulement ( 11 ) médians sont plus petits que des diamètres de roue des trains de roulement ( 3 ) d'extrémité.
